# EUROPÄISCHE PATENTSCHRIFT

(11) **EP 0 146 736 B1**
(45) Veröffentlichungstag und Bekanntmachung des Hinweises auf die Patenterteilung: **01.04.1987**
(21) Anmeldenummer: 84113277.2
(22) Anmeldetag: 05.11.1984
(51) Int. Cl.: B63C 9/22, B64D 17/40

(54) **Rettungsgerät mit einer gasdichten Umhüllung**
Lifesaving device with gas-tight wrapping
Appareil de sauvetage comportant une enveloppe imperméable au gaz

(30) Priorität: 14.11.1983 DE 3341163
(43) Veröffentlichungstag der Anmeldung: 03.07.1985
(73) Patentinhaber: AUTOFLUG GMBH, D-25462 Rellingen (DE)
(72) Erfinder: Klein, Gottholf, D-2084 Rellingen (DE); Peters, Henning, Ing. grad., D-2201 Seestermühe (DE)
(74) Vertreter: Glawe, Delfs, Moll & Partner

## Beschreibung

Die Erfindung betrifft ein Rettungsgerät, das in einer gasdichten, flexiblen, unter Vakuum stehenden Umhüllung angeordnet ist.

Rettungsgeräte werden häufig in einer gasdichten, flexiblen Umhüllung, die unter Vakuum steht, aufbewahrt, da sie so viel weniger Platz benötigen. Durch das Vakuum wird das Rettungsgerät wie zum Beispiel ein Fallschirm oder ein aufblasbares Rettungsgerät wie eine Schwimmweste, eine Rettungsinsel, ein Rettungsboot oder dergleichen durch den auf der Umhüllung lastenden Aussendruck zu einem festen und sehr kompakten Paket zusammengedrückt. Dabei kann das Volumen des verpackten Rettungsgerätes bis auf ein Drittel desjenigen Volumens verringert werden, das bei sorgfältigem Einpacken ohne Vakuum zu erreichen wäre. Ausserdem besteht der Vorteil der festen Verpackung darin, dass sich einzelne Packlagen, das heisst einzelne Schichten des zusammengefalteten Rettungsgerätes nicht relativ zueinander verschieben können; das vakuumverpackte Paket ist vielmehr sehr formstabil.

Andererseits werden aufblasbare Rettungsgeräte, wie zum Beispiel Schwimmwesten, Rettungsinseln, Rettungsboote und dergleichen normalerweise mit einer Druckgasflache zusammen aufbewahrt, so dass sie im Bedarfsfalle durch Betätigung des Ventils der Druckgasflasche schnell aufgeblasen werden können. Selbstverständlich ist es dabei erforderlich, in regelmässigen Abständen zu prüfen, ob die Anordnung noch intakt ist. So müsste einmal gerpüft werden, ob nicht Druck aus der Druckgasflasche entwichen ist. Andererseits müsste geprüft werden, ob das Rettungsgerät nicht möglicherweise durch äussere Beschädigung ein Leck aufweist.

Um das Packvolumen zu reduzieren, eine stabile Packlage zu erzielen und umständliche, regelmässige Prüfvorgänge zu vermeiden, ist es bekannt, das Rettungsgerät mit der Druckgasflasche mit einer unter Vakuum stehenden Umhüllung zu versehen und aufzubewahren (DE-PS 3 036 796). Solange wie diese Umhüllung noch unter Vakuum steht, kann man sicher sein, dass das Rettungsgerät nicht beschädigt ist und auch die Druckgasflasche noch Gas enthält. Ist nämlich das Rettungsgerät durch einen äusseren spitzen Gegenstand beschädigt worden, so ist die Umhüllung genauso beschädigt, so dass sie ihr Vakuum verliert. Entweicht andererseits Druckgas aus der Druckgasflasche, so kann in der Umhüllung kein Vakuum mehr vorhanden sein. Die Abwesenheit des Vakuums kann aber leicht dadurch festgestellt werden, dass die Umhüllung das Rettungsgerät nicht mehr eng umschliesst, sondern das Paket weich wird und je nach Umfang des Lecks früher oder später die Umhüllung lose von demselben herabhängt.

Soll das Rettungsgerät benutzt werden, so zieht man an einem Zugelement. Im Falle des Fallschirms wird dadurch die Umhüllung an einer Sollbruchstelle aufgerissen, so dass sich die Umhüllung mit Luft füllt, der Fallschirm eine lockerere Packung annimmt und daher aus der Umhüllung herausgezogen werden kann. Selbstverständlich kann dieses Herausziehen zum Beispiel beim Abwerfen von Lasten aus Flugzeugen auch automatisch erfolgen. Soll ein aufblasbares Rettungsgerät benutzt werden, so betätigt man das Ventil der Druckgasflasche mit Hilfe eines Zugelementes, das von ausserhalb der Umhüllung ergriffen werden kann. Wenn das Rettungsgerät aufgeblasen wird, platzt dabei infolge des Drucks die Umhüllung und gilt so das Rettungsgerät frei.

Die Umhüllung ist normalerweise eine verhältnismässig dünne Kunststoffolie. Es ist daher ein sehr sorgfältiger Umgang des aus Rettungsgerät und Umhüllung bestehenden Pakets notwendig. Scheuert dieses Paket gegen irgendwelche Gegenstände oder kommt es mit scharfen Kanten in Berührung, so wird die Umhüllung beschädigt, so dass das Vakuum verschwindet und man nicht mehr sicher ist, ob das Rettungsgerät im einwandfreien Zustand ist. Dies gilt insbesondere, da die Umhüllung aufgrund der Wirkung des Vakuums verhältnismässig scharfe Kanten bildet.

Die Aufgabe der Erfindung besteht darin, ein Gerät der eingangs genannten Art so zu verbessern, dass die Umhüllung besser gegen Beschädigung geschützt ist.

Die erfindungsgemässe Lösung besteht darin, dass die Umhüllung von einem mit einer Öffnung versehenen Hartschaummantel umgeben ist, der an der Umhüllung formschlüssig anliegt.

Das ganze Paket hat auf diese Weise eine starre Form. Irgendwelche scharfen Kanten od. dergleichen, an die das Paket stösst, können höchstens das Äussere des Hartschaummantels leicht beschädigen, nicht aber die Umhüllung. Es besteht auch nicht die Gefahr, dass die Umhüllung durch Scheuern des Pakets an irgendwelchen Gegenständen beschädigt wird.

Das gesamte Paket mit Rettungsgerät und Umhüllung hat, wenn der Hartschaummantel genügend stabil ist, auch eine entsprechend grössere Eigenstabilität, so dass Beschädigungen von Rettungsgerät oder Umhüllung aufgrund von Durchbiegen des Pakets bei Transport oder Lagerung vermieden werden können. Auf diese Weise wird es erst möglich, das Prinzip der unter Vakuum stehenden Umhüllung auch bei grösseren Rettungsinseln und dergleichen anzuwenden.

Da der Hartschaummantel mit einer Öffnung versehen ist, kann durch diese Öffnung jederzeit der Zustand der Umhüllung und damit des Vakuums geprüft weerden.

Ist das Rettungsgerät insbesondere ein vakuumverpackter Fa!ischirm, so kann dieser vöiiig problemlos wie aus einer vorbekannten Umhüllung herausgezogen werden, wenn die Umhüllung und/oder der Hartschaummantel in der Nähe der Öffnung mit einer oder mehreren Sollbruchstellen versehen sind und wenn ein Zugelement zum Herausziehen des Rettungsgeräts bei gleichzeitigem Öffnen von Umhüllung und/oder Hartschaummantel im Bereich der Öffnung angeordnet ist. Das Rettungsgerät kann so auf die genau gleiche Weise aus dem Paket herausgezogen werden, wie dies bei vorbekannten vakuumverpackten Rettungsgeräten der Fall ist. Es ist also keine Anpassung an das erfindungsgemässe Rettungsgerät oder keine Umgewöhnung oder Umschulung von Bedienungs- oder Benutzungspersonal notwendig. Der Hartschaummantel besteht dabei normaierweise aus einem sehr leicht aufbrechenden Material, so dass besondere Sollbruchstellen im Hartschaummantel häufig gar nicht erforderlich sind. Andererseits könnte aber auch die Öffnung im Hartschaummantel so gross gemacht werden, dass hier der Fallschirm problemlos ohne Zerstörung des Hartschaummantels herausgezogen werden kann.

Ist bei einem aufblasbaren Rettungsgerät wie Schwimmweste, Rettungsinsel, Rettungsboot oder dergleichen, das zusammen mit einer Druckgasflasche in der Umhüllung angeordnet ist, deren Ventil zum Aufblasen des Rettungsgeräts von ausserhalb der Umhüllung zu öffnen ist, vorgesehen, dass ein Zugelement zur Ventilbetätigung der Druckgasflasche im Bereich der Öffnung angeordnet ist, kann das Ventil besonders leicht betätigt werden; es muss dann nicht erst ein Teil des Hartschaummantels abgerissen oder zerstört werden. Wenn nach der Ventilbetätigung das Rettungsgerät aufgeblasen wird, so wird durch den entstehenden Überdruck nicht nur die verhältnismässig dünne Umhüllung zerstört, sondern auch der Hartschaummantel aufgesprengt, so dass das Rettungsgerät frei wird.

Wenn ein Teil der Umhüllung mit der Handhabe zur Ventilbetätigung aus dem Hartschaummantel herausragt, kann an diesem Teil der Umhüllung geprüft werden, ob die Umhüllung noch unter Vakuum steht.

Ist aber eine weitere Öffnung im Hartschaummantel zum Prüfen der Umhüllung der Anordnung vorgesehen, so kann durch diese Öffnung die Umhüllung bzw. die Frage, ob sie noch unter Vakuum steht, an einer mehr oder weniger ebenen Fläche der Umhüllung festgestellt werden, wo die Frage der Dichtheit besser zu prüfen ist als an einer Stelle, an der die Umhüllung von einer Handhabe umschlossen ist. Durch diese Öffnung kann auch z.B. eine Feuchtigkeitsanzeige sichtbar sein, die innerhalb der inneren Umhüllung angeordnet ist. Wird hier Feuchtigkeit angezeigt, so ist sofort ersichtlich, dass das Vakuum nicht mehr besteht.

Der Hartschaummantel kann aus einem Polyurethanschaum bestehen.

Als besonders vorteilhaft hat sich ein offenporiger und halbharter Polyurethanschaum erwiesen, der aus zwei Komponenten gemischt wird und innerhalb von etwa 90 Sekunden reagiert und innerhalb von drei Minuten voll aushärtet.

Ein wesentliches Verdienst der Erfindung ist es, in Form des Hartschaummantels eine Ummantelung gefunden zu haben, die einerseits den Inhalt sicher schützt, andererseits beim Aufblasen des Rettungsgeräts von selbst abplatzt. Bisher war man der Ansicht, diese Forderungen könnten nicht gleichzeitig erfüllt werden.

Man könnte zwar durch eine dickere Umhüllungsfolie den Schutz des Inhalts verbessern; es wäre dann aber unsicher, ob diese Umhüllungsfolie auch tatsächlich in gewünschter Weise aufplatzt. Bisher war man daher gezwungen, zur sicheren Aufbewahrung das Paket mit der Umhüllungsfolie in einer sehr aufwendigen abgepolsterten Tasche aufzubewahren, die beim Aktivieren des Gerätes ebenfalls aufgesprengt werden musste. Neben den entsprechenden Kosten und den zusätzlich erforderlichen Öffnungskräften für die Packtasche tritt auch noch das Problem auf, dass auch auf diese Weise die Beschädigung der dünnen Umhüllungsfolie nicht sicher verhindert werden kann.

Die Erfindung wird im folgenden anhand einer vorteilhaften Ausführungsform beispielsweise unter Bezugnahme auf die beigefügten Zeichnungen beschrieben. Es zeigen:
Fig. 1 in schematischer Darstellung im Querschnitt ein erfindungsgemässes Rettungsgerät mit Umhüllung und Hartschaummantel, und
Fig. 2 eine perspektivische Ansicht des Geräts der Fig. 1.

Wie aus Fig. 1 ersichtlich ist, ist die Rettungsinsel 1 in zusammengefaltetem Zustand mit einer Druckgasflasche 2 über ein Ventil 3 verbunden, das durch Betätigung einer Handhabe 4 geöffnet werden kann, so dass die Rettungsinsel 1 aufgeblasen wird. Rettungsinsel und Druckgasflasche befinden sich in einer Umhüllung 5, z.B. einer dünnen weitgehend speziell gasundurchlässigen Kunststoffolie, die evakuiert ist und daher die Rettungsinsel 1 und die Druckgasflasche 2 eng umschliesst. Die flexible Umhüllung 5 wiederum wird von einem Hartschaummantel 6 formschlüssig umgeben. Dieser Hartschaummantel weist bei 7 eine Öffnung auf, aus der ein Teil der Umhüllung 5 mit der Handhabe 4 für das Ventil 3 der Druckgasflasche 2 herausragt. Ausserdem weist der Hartschaummantel 6 eine weitere Öffnung 8 auf, durch die durch Betasten der Umhüllung 5 geprüft werden kann, ob die Umhüllung noch unter Vakuum steht. Ausserdem kann dort innerhalb der Umhüllung ein Feuchtigkeitsmesser angebracht sein, der anzeigt, falls Feuchtigkeit in die Umhüllung 5 eingedrungen ist und diese daher nicht mehr unter Vakuum steht.

Die Anordnung der Fig. 1 kann dadurch hergestellt werden, dass nach Anbringen der evakuierten Umhüllung 5 die ganze Anordnung auf Abstandshalter 9, die z.B. aus Schaumstoff bestehen können, in eine Form gestellt wird und anschliessend der Raum zwischen Wand der Form und Umhüllung 5 ausgeschäumt wird. Nach dem Erhärten des Schaums kann die Anordnung dann aus der Form entfernt und verwendet werden.

## Patentansprüche

1. Rettungsgerät, das in einer gasdichten, flexiblen, unter Vakuum stehenden Umhüllung angeordnet ist, dadurch gekennzeichnet, dass die Umhüllung (5) von einem mit einer Öffnung (7, 8) versehenen Hartschaummantel (6) umgeben ist, der an der Umhüllung (5) formschlüssig anliegt.

2. Rettungsgerät nach Anspruch 1, insbesondere Fallschirm, dadurch gekennzeichnet, dass Umhüllung (5) und/oder Hartschaummantel (6) in der Nähe der Öffnung (7, 8) mit einer oder mehreren Sollbruchstellen versehen sind, und dass ein Zugelement (4) zum Herausziehen des Rettungsgeräts (1) bei gleichzeitigem Öffnen von Umhüllung (5) und/oder Hartschaummantel (6) im Bereich der Öffnung (7, 8) angeordnet ist.

3. Rettungsgerät nach Anspruch 1, insbesondere aufblasbares Rettungsgerät wie Schwimmweste, Rettungsinsel, Rettungsboot und dergleichen, das zusammen mit einer Druckgasflasche in der Umhüllung angeordnet ist, deren Ventil zum Aufblasen des Rettungsgeräts von ausserhalb der Umhüllung zu öffnen ist, dadurch gekennzeichnet, dass ein Zugelement (4) zur Ventilbetätigung der Druckgasflasche (2) im Bereich der Öffnung (7) angeordnet ist.

4. Rettungsgerät nach einem der Ansprüche 1 bis 3, dadurch gekennzeichnet, dass der Hartschaummantel (6) eine weitere Öffnung (8) zum Prüfen des Zustandes der Anordnung aufweist.

5. Rettungsgerät nach einem der Ansprüche 1 bis 4, dadurch gekennzeichnet, dass der Hartschaummantel (6) aus einem Polyurethanschaum besteht.

6. Rettungsgerät nach Anspruch 5, dadurch gekennzeichnet, dass der Polyurethanschaum offenporig und halbhart ist.

## Claims

1. Life-saving equipment which is located in a gas-tight, flexible enclosure which is under vacuum, characterised in that the enclosure (5) is surrounded by a hard foam jacket (6) provided with an opening (7, 8), which jacket bears in a form-locking manner against the enclosure (5).

2. Life-saving equipment according to claim 1, in particular a parachute, characterised in that in the vicinity of the opening (7, 8) the enclosure (5) and/or hard foam jacket (6) are provided with one or more pre-determined breaking points and that a pulling member (4) is located in the region of the opening (7, 8) for pulling out the life-saving equipment (1) at the time of simultaneous opening of the enclosure (5) and/or hard foam jacket (6).

3. Life-saving equipment according to claim 1, in particular inflatable life-saving equipment such as a life-jacket, life-raft, life-boat and the like, which together with a gas cylinder is located in the enclosure, whereof the valve for inflating the life-saving equipment has to be opened from outside the enclosure, characterised in that a pulling member (4) is provided in the region of the opening (7) for actuating the valve of the gas cylinder (2).

4. Life-saving equipment according to one of claims 1 to 3, characterised in that the hard foam jacket (6) comprises a further opening (8) for checking the condition of the arrangement.

5. Life-saving equipment according to one of claims 1 to 4, characterised in that the hard foam jacket (6) consists of polyurethane foam.

6. Life-saving equipment according to claim 5, characterised in that the polyurethane foam has open pores and is moderately hard.

## Revendications

1. Appareil de sauvetage qui est placé dans une enveloppe flexible, étanche aux gaz, mise sous vide, caractérisé en ce que l'enveloppe (5) est entourée d'une chemise de mousse dure (6) qui est munie d'une ouverture (7, 8) et qui est appliquée contre l'enveloppe (5) en épousant sa forme.

2. Appareil de sauvetage selon la revendication 1, en particulier parachute, caractérisé en ce que l'enveloppe (5) et/ou la chemise de mousse dure (6) présentent, à proximité de l'ouverture (7, 8), un ou plusieurs points destinés à la rupture et en ce qu'un élément de traction (4), destiné à l'extraction de l'appareil de sauvetage (1) avec ouverture simultanée de l'enveloppe (5) et/ou de la chemise de mousse dure (6), est disposé dans la région de l'ouverture (7, 8).

3. Appareil de sauvetage selon la revendication 1, en particulier appareil de sauvetage gonflable tel que gilet de sauvetage, canot pneumatique, canot de sauvetages ou similaires, qui est placé dans l'enveloppe avec une bouteille de gaz sous pression dont la soupape doit être ouverte de l'extérieur de l'enveloppe pour le gonflage de l'appareil de sauvetage, caractérisé en ce qu'un élément de traction (4) pour la manceuvre de la soupape de la bouteille de gaz sous pression (2) est disposé dans la région de l'ouverture (7).

4. Appareil de sauvetage selon l'une quelconque des revendications 1 à 3, caractérisé en ce que la chemise de mousse dure (6) comporte une autre ouverture (8) pour la vérification de l'état du dispositif.

5. Appareil de sauvetage selon l'une quelconque des revendications 1 à 4, caractérisé en ce que la chemise de mousse dure (6) est faite d'une mousse de polyuréthane.

6. Appareil de sauvetage selon la revendication 5, caractérisé en ce que la mousse de polyuréthane est une mousse à cellules ouvertes et mi-dure.
